# EUROPÄISCHE PATENTSCHRIFT

(11) **EP 2 494 130 B1**
(45) Veröffentlichungstag und Bekanntmachung des Hinweises auf die Patenterteilung: **12.12.2018**
(21) Anmeldenummer: 10803367.1
(22) Anmeldetag: 01.10.2010
(51) Int. Cl.: E05B 17/04, E05B 17/00

(54) **SCHLIESSZYLINDER**
LOCK CYLINDER
BARILLET DE SÛRETÉ

(30) Priorität: 22.10.2009 DE 102009050381
(43) Veröffentlichungstag der Anmeldung: 05.09.2012
(73) Patentinhaber: Huf Hülsbeck & Fürst GmbH & Co. KG, 42551 Velbert (DE)
(72) Erfinder: LÖW, Matthias, 40885 Ratingen (DE)
(86) Internationale Anmeldenummer: PCT/DE2010/075102
(87) Internationale Veröffentlichungsnummer: WO 2011/047675

(56) Entgegenhaltungen:
- EP-A1- 1 193 359
- EP-A2- 0 647 752
- WO-A1-2006/097476
- DE-A1- 3 827 418
- FR-A1- 2 882 771

## Beschreibung

Die Erfindung betrifft einen Schließzylinder der im Oberbegriff des Patentanspruchs 1 angegebenen Art.

In der deutschen Offenlegungsschrift DE3827418A1 ist ein Schließzylinder mit einem Axialfreilauf offenbart. Bei diesem Schließzylinder ist das Kupplungselement 17 zur Aufnahme des Lagers 13 vorgesehen, wobei das Lager 13 zur Aufnahme einer Drehstange 20 dient. Deshalb muss die Schraubendruckfeder 11 zwischen dem Gehäuse 2 und dem Kupplungselement 17 angeordnet werden. Des Weiteren ist es dann notwendig, dass die Rückstellfeder 14 im Kopf des Schließzylinders das Lager umschließt. Dieser Schließzylinder erfordert ein großes Zylindergehäuse und führt bei einer geringen Bauraumvorgabe zu Problemen.

WO2006/097476 offenbart einen Schließzylinder 10 offenbart, welcher einen in einem Gehäuse 14 angeordneten Zylinderkern 12 zur Aufnahme von Zuhaltungen umfasst. Eine Hülse 16 ist zwischen dem Zylinderkern 12 und dem Gehäuse 14 angeordnet. Die Hülse 16 weist Ausnehmungen 42 auf, welche mit Vorsprüngen 40 einer Ausrückhülse 28 in Wirkverbindung stehen, wie in Figur 1 gezeigt. An der Ausrückhülse 28 wiederum liegt ein Kupplungselement 26 an, welches mit dem Lager 24 verbunden ist. Wird nun beispielsweise ein Schraubenzieher in den Schließzylinder 10 gesteckt und der Zylinderkern 12 gedreht, so befinden sich die Zuhaltungen in der Hülse 16. Anschließend wird der Zylinderkern 12 gedreht und somit auch die Hülse 16. Die Ausrückhülse 28 ist nur in Achsrichtung A1 translatorisch verschiebbar und wird durch die Hülse 16, in die Richtung des Lagers 24 gedrückt. Dabei werden die Vorsprünge 40 der Ausrückhülse 28 aus den Ausnehmungen 42 der Hülse 16 herausgedrückt, so dass sich die Vorsprünge 40 auf einem Kreisring der Hülse 16 befinden. Dadurch wird die Ausrückhülse 28 um die Länge der Vorsprünge 40 in die Richtung des Lagers 24 bewegt. Folglich bewegt sich dann auch das Kupplungselement 26 in Richtung des Lagers 24. Dabei wird der Zylinderkern 12 von dem Kupplungselement 26 entkoppelt und eine Bewegung des Lagers 24 alleine durch den Schraubenzieher ist ausgeschlossen. Um ein mit dem Lager 24 in Verbindung stehendes Schloss dennoch öffnen zu können, ist es möglich, mit einem weiteren Werkzeug, beispielsweise einer Zange, das Lager 24 zu greifen und dieses zu drehen. Dies wird dadurch verhindert, dass sich die Vorsprünge 41 der Ausrückhülse 28 in den Ausnehmungen 43 des Lagers 24 befinden, wie oben beschriebenen. Dazu werden die Vorsprünge 41 seitlich an dem Kupplungselement 26 vorbeigeführt. Um die Drehung des Lagers 24 durch das weitere Werkzeug letztendlich zu verhindern, werden Rippen 38A und 38 B in den entsprechenden Nuten des Gehäuses 14 derart gelagert, dass eine Rotation ausgeschlossen ist. Um die Rippen 38A und 38B aufzunehmen, müssen die Nuten im Gehäuse 14 bereitgestellt werden, welche wiederum den Durchmesser des Gehäuses 14 vergrößern. Ein kompakter Schließzylinder kann somit nicht bereitgestellt werden.

Gattungsgemäße Schließzylinder, wie z. B. DE3827418A1, EP1193359A1, FR2882771A1, EP0647752A2 sind auch aus dem Stand der Technik bekannt. Auch diese Schließzylinder erfordern ein großes Zylindergehäuse und führen bei einer geringen Bauraumvorgabe zu Problemen.

Aufgabe der Erfindung ist es daher einen Schließzylinder bereitzustellen, welcher eine kompakte Bauform aufweist.

Die Erfindung wird durch den kennzeichnenden Teil des Patentanspruchs 1 gelöst.
Die erfindungsgemäße Lösung bietet den Vorteil, dass im Gegenteil zum Stand der Technik das Gehäuse des Schließzylinders verkleinert wird. Dadurch, dass das Federelement nun zwischen dem Kupplungselement und dem Lager angeordnet ist, steht im Gegensatz zu dem in der DE3827418 beschriebenen Schließzylinder der Bauraum zwischen der inneren Wand des Gehäuses des Schließzylinders und dem Kupplungselement zur Verfügung, um andere Komponenten des Schließzylinders dort unterzubringen. Hierbei bietet es sich in vorteilhafterweise an, die Rückstellfeder, wie sie auch in der DE3827418 beschrieben ist, in diesem Bereich anzuordnen. Das Lager kann entsprechend dem Längenbetrag der Rückstellfeder verkürzt werden, wodurch sich die Gesamtlänge des Schließzylinders verringert. Folglich werden die Materialkosten für den Schließzylinder gesenkt und eine kompakte Bauform des Schließzylinders wird bereitgestellt.

In einer bevorzugten Ausführungsform der Erfindung ist vorgesehen, dass das Kupplungselement oder das Lager eine Aufnahmekammer aufweist, welche zur Aufnahme des Federelements dient. Durch diese technische Maßnahme ist gewährleistet, dass das Federelement sicher im Kupplungselement gelagert ist und ein Herausfallen des Federelements verhindert wird.

Die Gesamtgröße des Schließzylinders wird weiter verringert, wenn ein weiteres Federelement vorgesehen ist, welches in Wirkverbindung mit dem Kupplungselement steht und das Kupplungselement umschließt.

Durch dieses weitere Federelement, welches in den gewonnen Bauraum eingesetzt wird, wird in vorteilhafterweise, vorzugsweise in Form einer Rückstellfeder, der Zylinderkern des Schließzylinders nach dem Öffnungsvorgang bzw. Schließvorgang wieder zurück in seine Ausgangsposition zurückgeführt, um beim nächsten Öffnungs- bzw. Schließvorgang einen komfortableren Zugang zu erhalten.

Sehr einfach ist der Aufbau, wenn das weitere Federelement innerhalb des Gehäuses zwischen der Innenwand des Gehäuses und der Außenwand des Kupplungselements angeordnet ist.

Die Konstruktion des Schließzylinders ist sehr kostengünstig, wenn das weitere Federelement als Spiralfeder ausgebildet ist.

Der Bauraum des Gehäuses wird weiter verringert, wenn das Federelement aus einem elastomeren Werkstoff ausgebildet ist, wobei das Kupplungselement oder das Lager eine niedrigere Elastizität aufweisen als das Federelement.

Die Konstruktion des Schließzylinders wird sehr kostengünstig, wenn das Federelement als Spiralfeder oder Tellerfeder ausgebildet ist.

Nach einer alternativen Ausführungsform des Schließzylinders ist das Federelement als Puffer ausgebildet. Sehr einfach zu fertigen ist der Puffer, wenn dieser quaderförmig oder kugelförmig oder elipsoidförmig ausgebildet ist.

Nach einer weiteren bevorzugten Ausgestaltung des Schließzylinders ist vorgesehen, dass das Federelement aus einem thermoplastischem Elastomer (TPE), insbesondere Santoprene, oder Natural Rubber (NR), oder Nitrilkautschuk (NBR), insbesondere Moosgummi, oder Ethylen-Propylen-Dien-Kautschuk (EPDM) ausgebildet ist. Bei der Verwendung dieser Materialien ist eine die Elastizität des Federelements hinreichend hoch, um beim Einführen eines unsachgemäßen Gegenstandes in den Zylinderkern eine Entkopplung des Zylinderkerns mit dem Kupplungselement zu gewährleisten.

Nach einer weiteren bevorzugten Ausführungsform der Erfindung ist vorgesehen, dass beim ordnungsgemäßen Gebrauch des Schließzylinders mindestens ein Hohlraum zwischen den Seitenwänden der Aufnahmekammer und dem Federelement vorgesehen ist. Um beim Einführen eines unsachgemäßen Gegenstandes in den Zylinderkern eine Entkopplung des Zylinderkerns mit dem Kupplungselement sicherzustellen, wird das Federelement auf Druck belastet. Dabei wird das Federelement zusammengepresst und der Hohlraum dient dann als Speicher zur Aufnahme des verdrängten Materials des Federelements, insbesondere bei der Wahl eines elastischen Puffers, welcher beispielsweise aus TPE ausgebildet ist, ist dies von Vorteil.

In den Figuren ist die Erfindung anhand von zwei Ausführungsbeispielen schematisch dargestellt. Es zeigen:
- Fig. 1a: einen Schließzylinder gemäß einer ersten Ausführungsform bei einem ordnungsgemäßen Gebrauch
- Fig. 1b: den Schließzylinder gemäß der ersten Ausführungsform bei einem unsachgemäßen Gebrauch
- Fig. 1c: den Schließzylinder ohne einen Zylinderkern gemäß der ersten Ausführungsform geschnitten durch die Achse X-X in Fig. 1a bei einem unsachgemäßen Gebrauch
- Fig. 2a: den Schließzylinder gemäß einer zweiten Ausführungsform bei einem ordnungsgemäßen Gebrauch

- Fig. 2b: den Schließzylinder gemäß der zweiten Ausführungsform bei einem unsachgemäßen Gebrauch

In den Figuren 1a, 1b und 1c ist ein Schließzylinder 1 gemäß einer ersten Ausführungsform dargestellt. In Figur 1a ist der Schließzylinder 1 in einem ordnungsgemäßen Gebrauch gezeigt.
Ein ordnungsgemäßer Gebrauch liegt vor, wenn man mit einem dem Schließzylinder 1 zugeordneten ordnungsgemäßen Schlüssel ein nicht näher gezeigtes mit dem Schließzylinder 1 in Wirkverbindung stehendes Schloss öffnen bzw. schließen kann. In Figur 1b ist der Schließzylinder 1 in einem unsachgemäßen Gebrauch gezeigt.
Ein unsachgemäßer Gebrauch liegt vor, wenn man mit einem dem Schließzylinder 1 nicht zugeordneten Schlüssel (falscher Schlüssel) oder einem Werkzeug, insbesondere mit einem Schraubenzieher, das nicht näher gezeigte mit dem Schließzylinder 1 in Wirkverbindung stehendes Schloss versucht zu öffnen.
Der in den Figuren 1a und 1b gezeigte Schließzylinder 1 weist ein Gehäuse 2 auf, in welchem eine metallische Hülse 3 mit einem darin aufgenommen Zylinderkern 4 drehbar gelagert ist. Der Zylinderkern 4 weist federgelagerte Zuhaltungen 5 auf, welche beim Abzug eines nicht näher dargestellten Schlüssels aus dem Zylinderkern 4 mit in der Hülse 3 angeordneten nicht gezeigten Ausnehmungen einen Formschluss bilden. Innerhalb des Gehäuses 2 ist die Hülse 3 über eine Ausrückhülse 6 mit einem Kupplungselement 7 gekoppelt.
Die Hülse 3 weist dafür an Ihrem zum Kupplungselement 7 gerichteten Ende eine erste schiefe Ebene 8 auf, welche zu einer Achse A um einen Winkel α geneigt angeordnet ist (siehe Figur 1c). Die schiefe Ebene 8 steht in Wirkverbindung mit einer der Ausrückhülse 6 zugeordneten zweiten schiefen Ebene 9, welche zur Achse A um einen Betrag des Winkels β geneigt angeordnet ist. Der Betrag des Winkels α ist in diesem Ausführungsbeispiel genauso groß wie der Betrag des Winkels β. Alternativ könnte der Betrag des Winkels α auch ungleich dem Betrag des Winkels β sein.

Der Zylinderkern 4 weist einen Zapfen 10 auf, welcher eine Ausnehmung 11 aufweist. Die Ausnehmung 11 dient zur Aufnahme eines Bolzens 12, welcher an dem Kupplungselement 7 angeordnet ist. Das Kupplungselement 7 ist über eine Nut 13 mit einem Lager 14 zur Aufnahme einer zum Betätigen eines Schlosses ausgebildeten Drehstange 15 verbunden, welches auf einem weiteren Pufferelement 16 gelagert ist. Das aus einem elastischem Werkstoff, insbesondere Santoprene, ausgebildete Pufferelement 16 ist in das Lager 14 aufgenommen und dient zum Toleranzausgleich, wenn die Drehstange 15 beim Öffnungs- bzw. Schließvorgang in Bewegung versetzt wird. Des Weiteren weist das Kupplungselement 7 eine Aufnahmekammer 17 auf, welche zur Aufnahme eines elipsoidförmigen, elastischen als Puffer ausgebildeten Federelements 18 dient. Das Federelement 18 ist somit zwischen dem Kupplungselement 7und dem Lager 14 angeordnet. Alternativ könnte auch das Lager 14 mit einer Aufnahmekammer 17 zur Aufnahme des Federelements 18 versehen werden, und das Federelement 18 könnte kugelförmig oder quaderförmig ausgebildet sein. Ebenfalls besteht die alternative Möglichkeit, das Federelement 18 als Druckfeder oder Spiralfeder oder Tellerfeder oder Gummi-Metall-Feder, wie beispielsweise eine Scheibenfeder unter Parallelschub oder eine Hülsenfeder unter Axialschub, auszubilden.
Wie in Figur 1a dargestellt, ist beim ordnungsgemäßen Gebrauch des Schließzylinders 1 mindestens ein Hohlraum 19 zwischen den Seitenwänden der Aufnahmekammer 17 und dem Federelement 18 vorgesehen, der bei einem unsachgemäßen Gebrauch, wenn das Federelement, wie in Figur 1b auf Druck belastet wird, als Speicher zur Verdrängung des Material des Federelements dient. Das Federelement 18 umfasst in diesem Ausführungsbeispiel ein thermoplastisches Elastomer (TPE), insbesondere Santoprene. Es ist auch möglich als Werkstoff Natural Rubber (NR), oder Nitrilkautschuk (NBR), insbesondere ein Moosgummi, oder Ethylen-Propylen-Dien-Kautschuk (EPDM). Außerdem umfasst das Kupplungselement 7 erfindungsgemäß noch einen Stift 21, der bei einem unsachgemäßen Gebrauch des Schließzylinders 1 in eine am Gehäuse 2 als Nut ausgebildete Öffnung 22 eingreift und das Kupplungselement 7 drehfest sperrt. Ferner steht das Kupplungselement 7 mit einem als Spiralfeder ausgebildeten weiteren Federelement 23 in Wirkverbindung, welches innerhalb des Gehäuses 2 zwischen einer Innenwand 24 des Gehäuses 2 und einer Außenwand 25 des Kupplungselements 7 angeordnet ist.
Im Folgenden wird die Funktionsweise des Schließzylinders erklärt. In Figur 1a ist der Schließzylinder 1 im Rahmen eines ordnungsgemäßen Gebrauchs gezeigt. Wenn ein ordnungsgemäßer Schlüssel in den Zylinderkern 4 eingeschoben wird, werden die Zuhaltungen 5 aus den in der Hülse 3 angeordneten nicht gezeigten Ausnehmungen herausgeführt, wodurch der Zylinderkern 4 in Rotation um die Achse A versetzt werden kann. Bei einem Öffnungsvorgang oder Schließvorgang wird der Zylinderkern 4 mit Hilfe eines in den Zylinderkern 4 eingeschobenen Schlüssels um etwa 45° gedreht. Der Figur 1a ist ebenfalls zu entnehmen, dass der Bolzen 12 mit der Ausnehmung 11 in Eingriff steht und somit eine formschlüssige Verbindung zwischen dem Zylinderkern 4 und dem Kupplungselement 7 hergestellt ist. Da der Zylinderkern 4 über eine formschlüssige Verbindung mit dem Kupplungselement 7 verbunden ist, dreht sich bei einer Betätigung des Schlüssels um die Achse A somit auch das Kupplungselement 7. Das Kupplungselement 7 ist wiederum über die Nut 13 mit dem Lager 14 formschlüssig verbunden, so dass sich das Lager 14 dementsprechend auch um die Achse A dreht. Die zum Betätigen des nicht gezeigten Schlosses dienende Drehstange 15 ist mit dem Lager 14 formschlüssig verbunden, so dass auch die Drehstange 15 in eine Rotationsbewegung um die Achse A versetzt wird. Die Drehstange 15 betätigt dann Schloss. Die Bewegung der Ausrückhülse 6, welche nur eine axiale Bewegungsrichtung in Achsrichtung A erlaubt, wird bei einem ordnungsgemäßen Gebrauch verhindert. Die erste schiefe Ebene 8 der Hülse 3 und die zweite schiefe Ebene 9 der Ausrückhülse 6 verbleiben in ihrer Position.
Der Schließvorgang beim ordnungsgemäßen Gebrauch ist analog zum oben beschriebenen Öffnungsvorgang gestaltet.

Im Folgenden wird in Figur 1b der Fall betrachtet, wenn der Schließzylinder 1 mit einem unsachgemäßen Gegenstand benutzt wird. Bei einem unsachgemäßen Gegenstand handelt es sich beispielsweise um ein Werkzeug, insbesondere einen Schraubenzieher, oder aber auch um einen nicht dem Schließzylinder 1 zugeordneten "falschen" Schlüssel, mit welchem das Öffnen des Schlosses nicht möglich ist. Bei einem unsachgemäßen Gebrauch des Schließzylinders wird der unsachgemäße Gegenstand in den Zylinderkern 4 eingeführt. Es ist auch möglich dass man mit einer Zange von außen den Zylinderkern 4 einklemmt, ohne ein Werkzeug in den Zylinderkern einzuführen. In den genannten Fällen wird auf jeden Fall der Zylinderkern 4 gewaltsam um die Achse A in Rotation versetzt. Im Gegensatz zum ordnungsgemäßen Gebrauch verbleibt abhängig von der Form des unsachgemäßen Gegenstandes mindestens eine Zuhaltung 5 in der nicht gezeigten Ausnehmung der Hülse 3, so dass sich die Hülse 3 und der Zylinderkern 4 drehfest miteinander verbinden. Wird nun der unsachgemäße Gegenstand um die Achse A um etwa 10°, der Bereich sollte vorzugsweise zwischen 5° bis 20° gewählt werden, in Rotation versetzt, dann dreht sich die Hülse 3 ebenfalls um die Achse A mit. Die erste schiefe Ebene 8 der Hülse 3 gleitet an der zweiten schiefen Ebene 9 der Ausrückhülse 6 entlang und drückt die Ausrückhülse 6 in Richtung des Lagers 14, wobei die Ausrückhülse 6 nur in entlang der Achse A in Bewegung versetzt wird. Eine Rotationsbewegung der Ausrückhülse 6 ist ausgeschlossen. Da die Ausrückhülse 6 mit dem Kupplungselement 7 formschlüssig verbunden ist, wird die Ausrückhülse 6 ebenfalls in eine Längsbewegung entlang der Achse A hin zum Lager 14 bewegt. Der Zylinderkern 4 verbleibt in seiner Position und verschiebt sich nicht entlang der Achse A, so dass bei einer Bewegung des Kupplungselements 7 eine Entkopplung zwischen dem Zylinderkern 4 und des Kupplungselements 7 stattfindet. Die Entkopplung entsteht, weil der Bolzen 12 des Kupplungselements 7 mit der Ausnehmung 11 des Zylinderkerns 4 außer Eingriff kommt. Das Kupplungselement bewegt sich dementsprechend entlang der Achse A hin zum Lager 14, und zwar nur in Längsrichtung. Bei der Bewegung des Kupplungselements 7 wird das zwischen Kupplungselement 7 und Lager 14 angeordnete Federelement 18 zusammengedrückt und auf Druck belastet, und zwar solange der unsachgemäße Gegenstand im Zylinderkern 4 verharrt. Hierbei ist das Federelement 18, wie bereits oben erwähnt in der Aufnahmekammer 17 angeordnet. Die in Figur 1a gezeigten Hohlräume 19 stehen bei einem unsachgemäßen Gebrauch nun als Speicher zur Verfügung, um das Material des als elastischen Puffer ausgebildeten Federelements 18 aufzunehmen. Des Weiteren wird bei einer Bewegung des Kupplungselements 7 längs der Achse A hin zum Lager 14 der Stift 21 des Kupplungselements 7 in die innerhalb des Gehäuses 2 angeordnete Öffnung 22 geführt. Eine Rotation des Kupplungselements 7 bei einem unsachgemäßen Gebrauch des Schließzylinders 1 ist ausgeschlossen. Aufgrund der beschriebenen Maßnahmen, ist es nun unmöglich die Drehstange 15 zu betätigen, weil zum Einem eine Entkopplung zwischen dem Zylinderkern 4 und dem Kupplungselement 7 stattgefunden hat, und zum Anderem kann auch nicht mit einem weiteren an der Drehstange 15 angreifenden Werkzeug, wie beispielsweise mit einer Zange, die Drehstange 15 zum Öffnen des Schlosses um die Achse A gedreht werden, weil das Lager über die Nut 13 mit dem Kupplungselement 7 formschlüssig verbunden ist. Wie bereits oben erwähnt, ist aufgrund der formschlüssigen Verbindung des Stifts 21 mit der Öffnung 22 eine Rotation des Kupplungselements 7 ausgeschlossen.
Wenn der unsachgemäße Gegenstand aus dem Zylinderkern 4 wieder heraus gezogen wird, entspannt sich das Federelement 18 und drückt das Kupplungselement 7 wieder zurück in seine Ausgangsstellung, wie sie in Figur 1a gezeigt ist. Dabei werden die Hohlräume 19 in der Ausrückhülse 6 wieder freigegeben und der Stift 21 wird aus der Öffnung 22 herausgeführt. Durch die Rückstellbewegung des Kupplungselements 7 längs der Achse A in Richtung des Zylinderkerns 4, wird aufgrund der formschlüssigen Verbindung des Kupplungselements 7 mit der Ausrückhülse 6 über die schiefen Ebenen 8,9 der Zylinderkern 4 wieder zurück in seine Ausgangstellung bewegt. Das Federelement 18 befindet sich dann wieder in einem druckfreien Zustand, um Reibkräfte zwischen Lager 14 und Gehäuse 2, insbesondere an der Stelle AX (siehe Figur 1a) zu verringern.

In den Figuren 2a und 2b ist ein zweites Ausführungsbeispiel gezeigt. Das Funktionsprinzip entspricht dem des in den Figuren 1a und 1b dargestellten ersten Ausführungsbeispiels. Unterschiedlich ist hier der Einsatz eines anderen Federelements 18', und zwar ein als Tellerfeder ausgebildetes Federelement 18'. Die Tellerfeder 18' ist als Tellerfederpaket ausgestaltet, welches wechselsinnig aneinander gereihte Federpakete umfasst. Alternativ könnten die Tellerfeder auch gleichsinnig geschichtet sein.

### Bezugszeichenliste

- 1: Schließzylinder
- 2: Gehäuse
- 3: Hülse
- 4: Zylinderkern
- 5: Zuhaltungen
- 6: Ausrückhülse
- 7: Kupplungselement
- 8: erste schiefe Ebene
- 9: zweite schiefe Ebene
- 10: Zapfen
- 11: Ausnehmung
- 12: Bolzen
- 13: Nut
- 14: Lager
- 15: Drehstange
- 16: weiteres Pufferelement
- 17: Aufnahmekammer
- 18,18': Federelement
- 19: Hohlraum
- 21: Stift
- 22: Öffnung
- 23: weiteres Federelement
- 24: Innenwand Gehäuse
- 25: Außenwand Kupplungselement

## Patentansprüche

1. Schließzylinder (1) mit einem Gehäuse (2), in welchem eine Hülse (3) mit einem darin aufgenommenen Zylinderkern (4) drehbar gelagert ist
und der Zylinderkern (4) federgelagerte Zuhaltungen (5) aufweist, welche beim Abzug eines Schlüssels mit in der Hülse (3) angeordneten Ausnehmungen einen Formschluss bilden,
und innerhalb des Gehäuses (2) die Hülse (3) über eine Ausrückhülse (6) mit einem Kupplungselement (7) gekoppelt ist, wobei das Kupplungselement (7) innerhalb des Gehäuses (2) gelagert ist,
und das Kupplungselement (7) mit einem Lager (14) verbunden ist,
wobei mindestens ein elastisches Federelement (18,18') zwischen dem Kupplungselement (7) und dem Lager (14) angeordnet ist, wobei das elastische Federelement (18,18') hinreichend deformierbar ausgebildet ist, um beim Benutzen eines unsachgemäßen Gegenstandes in Wirkverbindung mit dem Zylinderkern (4) eine Entkopplung des Zylinderkerns (4) mit dem Kupplungselement (7) zu gewährleisten,
**dadurch gekennzeichnet, dass**
das Kupplungselement (7) einen Stift (21) umfasst, wobei bei einer Bewegung des Kupplungselements (7) längs einer Achse A hin zum Lager (14) der Stift (21) des Kupplungselements (7) in eine innerhalb des Gehäuses (2) angeordnete Öffnung (22) geführt wird, so dass eine Rotation des Kupplungselementes (7) bei einem unsachgemäßen Gebrauch des Schließzylinders (1) ausgeschlossen ist.

2. Schließzylinder (1) nach Anspruch 1, **dadurch gekennzeichnet, dass** das Kupplungselement (7) oder das Lager (8) eine Aufnahmekammer (17) aufweist, welche zur Aufnahme des Federelements (18, 18') dient.

3. Schließzylinder (1) nach Anspruch 1 oder 2, **dadurch gekennzeichnet, dass** ein weiteres Federelement (23) vorgesehen ist, welches in Wirkverbindung mit dem Kupplungselement (7) steht und das Kupplungselement (7) umschließt.

4. Schließzylinder (1) nach Anspruch 3, **dadurch gekennzeichnet, dass** das weitere Federelement (23) innerhalb des Gehäuses (2) zwischen der Innenwand des Gehäuses (2) und der Außenwand des Kupplungselement (7) angeordnet ist.

5. Schließzylinder (1) nach Anspruch 3 oder 4, **dadurch gekennzeichnet, dass** das weitere Federelement (23) als Spiralfeder ausgebildet ist.

6. Schließzylinder (1) nach einem der Ansprüche 1 bis 5, **dadurch gekennzeichnet, dass** das Federelement (18,18') aus einem elastomeren Werkstoff ausgebildet ist, wobei das Kupplungselement (7) oder das Lager (14) eine niedrigere Elastizität aufweisen als das Federelement (18,18').

7. Schließzylinder (1) nach einem der Ansprüche 1 bis 6, **dadurch gekennzeichnet, dass** das Federelement (18,18') als Spiralfeder oder Tellerfeder ausgebildet ist.

8. Schließzylinder (1) nach einem der Ansprüche 1 bis 6, **dadurch gekennzeichnet, dass** das Federelement (18,18') als Puffer ausgebildet ist.

9. Schließzylinder nach Anspruch 8, **dadurch gekennzeichnet, dass** der Puffer quaderförmig oder kugelförmig oder elipsoidförmig ausgebildet ist.

10. Schließzylinder (1) nach Anspruch 8 oder 9, **dadurch gekennzeichnet, dass** das Federelement aus einem thermoplastischem Elastomer (TPE), insbesondere Santoprene, oder Natural Rubber (NR), oder Nitrilkautschuk (NBR), insbesondere Moosgummi, oder Ethylen-Propylen-Dien-Kautschuk (EPDM) ausgebildet ist.

11. Schließzylinder nach einem der Ansprüche 1 bis 10, **dadurch gekennzeichnet, dass** beim ordnungsgemäßen Gebrauch des Schließzylinders (1) mindestens ein Hohlraum (19) zwischen den Seitenwänden der Aufnahmekammer (17) und dem Federelement (18,18')vorgesehen ist.

## Claims

1. Lock cylinder (1) with a housing (2) in which a sleeve (3) with a cylinder core (4) accommodated therein is mounted rotatably and the cylinder core (4) has spring-mounted tumblers (5) which combine with recesses arranged in the sleeve (3) to create a form fit when a key is withdrawn, and the sleeve (3) is coupled to a coupling element (7) inside the housing (2) via a release sleeve (6), wherein the coupling element (7) is mounted inside the housing (2), and the coupling element (7) is connected to a mounting (14), wherein at least one resilient spring element (18, 18') is arranged between the coupling element (7) and the mounting (14), wherein the resilient spring element (18, 18') is constructed so as to be sufficiently deformable to guarantee that the cylinder core (4) is decoupled from the coupling element (7) if an improper object is used to create an operative connection with the cylinder core (4), **characterized in that** the coupling element (7) comprises a pin (21), wherein the pin (21) of the coupling element (7) is guided into an opening (22) arranged in the housing (2) when the coupling element (7) moves along an axis A towards the mounting (14), so that a rotation of the coupling element (7) is entirely impossible if the lock cylinder (1) is misused.

2. Lock cylinder (1) according to Claim 1, **characterized in that** the coupling element (7) or the bearing (8) includes an receiving chamber (17) which serves to accommodate the spring element (18, 18').

3. Lock cylinder (1) according to Claim 1 or 2, **characterized in that** a further spring element (23) is provided, which is in operative connection with the coupling element (7) and surrounds the coupling element (7).

4. Lock cylinder (1) according to Claim 3, **characterized in that** the further spring element (23) is arranged inside the housing (2) between the inner wall of the housing (2) and the outer wall of the coupling element (7) .

5. Lock cylinder (1) according to Claim 3 or 4, **characterized in that** the further spring element (23) is embodied as a coil spring.

6. Lock cylinder (1) according to any one of Claims 1 to 5, **characterized in that** the spring element (18, 18') is made from an elastomer, wherein the elasticity of the coupling element (7) or the mounting (14) is lower than that of the spring element (18, 18').

7. Lock cylinder (1) according to any one of Claims 1 to 6, **characterized in that** the spring element (18, 18') is embodied as a coil spring or a cup spring.

8. Lock cylinder (1) according to any one of Claims 1 to 6, **characterized in that** the spring element (18, 18') is designed as a damping device.

9. Lock cylinder (1) according to Claim 8, **characterized in that** the damping device is constructed in a cuboid shape or a spherical shape or an ellipsoid shape.

10. Lock cylinder (1) according to Claim 8 or 9, **characterized in that** the spring element is made from a thermoplastic elastomer (TPE), particularly santoprene, or natural rubber (NR), or nitrile rubber (NBR), particularly sponge rubber, or ethylenepropylene-diene-monomer (EPDM) rubber.

11. Lock cylinder (1) according to any one of Claims 1 to 10, **characterized in that** during proper use of the lock cylinder (1) at least one cavity (19) is provided between the sidewalls of the receiving chamber (17) and the spring element (18, 18').

## Revendications

1. Cylindre de fermeture (1), pourvu d'un boîtier (2), dans lequel une douille (3) avec une âme de cylindre (4) réceptionnée dans celle-ci est logée de manière rotative
et l'âme de cylindre (4) comporte des gâchettes (5) logées sur ressort, qui lors du retrait d'un clé entrent en complémentarité de forme avec des évidements placé dans la douille (3),
et à l'intérieur du boîtier (2), la douille (3) est accouplée par l'intermédiaire d'une douille de désenclenchement (6) avec un élément d'accouplement (7), l'élément d'accouplement (7) étant logé à l'intérieur du boîtier (2),
et l'élément d'accouplement (7) étant relié avec un palier (14),
au moins un élément à ressort (18, 18') élastique étant placé entre l'élément d'accouplement (7) et le palier (14), l'élément à ressort (18,18') élastique étant suffisamment déformable pour assurer, lors de l'utilisation d'un objet inapproprié, en liaison active avec l'âme de cylindre (4) un désaccouplement de l'âme de cylindre (4) et de l'élément d'accouplement (7),
**caractérisé en ce que** l'élément d'accouplement (7) comprend une goupille (21), lors d'un déplacement de l'élément d'accouplement (7) le long d'un axe A en direction du palier (14), la goupille (21) de l'élément d'accouplement (7) étant guidée dans un orifice (22) placé à l'intérieur du boîtier (2), de sorte qu'une rotation de l'élément d'accouplement (7) soit exclue, lors d'une utilisation inappropriée du cylindre de fermeture (1).

2. Cylindre de fermeture (1) selon la revendication 1, **caractérisé en ce que** l'élément d'accouplement (7) ou le palier (8) comporte un compartiment de logement (17), lequel sert à réceptionner l'élément à ressort (18, 18').

3. Cylindre de fermeture (1) selon la revendication 1 ou 2, **caractérisé en ce qu'**il est prévu un élément à ressort (23) supplémentaire, lequel est en liaison active avec l'élément d'accouplement (7) et entoure l'élément d'accouplement (7).

4. Cylindre de fermeture (1) selon la revendication 3, **caractérisé en ce que** l'élément à ressort (23) supplémentaire est placé à l'intérieur du boîtier (2), entre la paroi intérieure du boîtier (2) et la paroi extérieure de l'élément d'accouplement (7).

5. Cylindre de fermeture (1) selon la revendication 3 ou 4, **caractérisé en ce que** l'élément à ressort (23) supplémentaire est conçu sous la forme d'un ressort hélicoïdal.

6. Cylindre de fermeture (1) selon l'une quelconque des revendications 1 à 5, **caractérisé en ce que** l'élément à ressort (18,18') est conçu en une matière élastomère, l'élément d'accouplement (7) ou le palier (14) faisant preuve d'une élasticité plus faible à celle de l'élément à ressort (18, 18').

7. Cylindre de fermeture (1) selon l'une quelconque des revendications 1 à 6, **caractérisé en ce que** l'élément à ressort (18, 18') est conçu sous la forme d'un ressort hélicoïdal ou d'une rondelle Belleville.

8. Cylindre de fermeture (1) selon l'une quelconque des revendications 1 à 6, **caractérisé en ce que** l'élément à ressort (18, 18') est conçu sous la forme d'un tampon.

9. Cylindre de fermeture selon la revendication 8, **caractérisé en ce que** le tampon est conçu de forme quadratique ou sphérique ou ellipsoïdale.

10. Cylindre de fermeture (1) selon la revendication 8 ou 9, **caractérisé en ce que** l'élément à ressort est conçu en un élastomère thermoplastique (TPE), notamment en Santoprene, ou en gomme naturelle (NR), ou en caoutchouc nitrile (NBR), notamment en caoutchouc mousse, ou en caoutchouc d'éthylène-propylène-diène (EPDM) .

11. Cylindre de fermeture selon l'une quelconque des revendications 1 à 10, **caractérisé en ce que** lors d'une utilisation appropriée du cylindre de fermeture (1), au moins une cavité (19) est prévue entre les parois latérales du compartiment de logement (17) et l'élément à ressort (18,18').
